# EUROPÄISCHE PATENTSCHRIFT

(11) **EP 3 889 352 B1**
(45) Veröffentlichungstag und Bekanntmachung des Hinweises auf die Patenterteilung: **23.11.2022**
(21) Anmeldenummer: 21165991.7
(22) Anmeldetag: 30.03.2021
(51) Int. Cl.: E01C 5/06, E01C 11/22

(54) **VERFAHREN ZUM HERSTELLEN EINES BETONSTEINS**
METHOD FOR PRODUCING A CONCRETE BLOCK
PROCÉDÉ DE FABRICATION D'UN PARPAING

(30) Priorität: 30.03.2020 DE 102020108785
(43) Veröffentlichungstag der Anmeldung: 06.10.2021
(73) Patentinhaber: Godelmann GmbH & Co. KG, 92269 Fensterbach (DE)
(72) Erfinder: Godelmann, Bernhard, 92245 Kümmersbruck (DE)
(74) Vertreter: Glück Kritzenberger Patentanwälte PartGmbB

(56) Entgegenhaltungen:
- EP-B1- 3 153 625
- KR-B1- 101 673 838
- KR-B1- 101 923 862
- NO-A1- 20 180 329

## Beschreibung

Die Erfindung betrifft ein Verfahren zur Herstellung eines Betonsteins gemäß dem Oberbegriff des Patentanspruches 1.

Betonsteine, insbesondere Pflastersteine, Treppenstufen, Mauer- und Begrenzungssteine aus Beton sind hinlänglich aus dem Stand der Technik bekannt. Derartige Betonsteine werden häufig im Straßen-, Verkehrswege- und Landschaftsbau zur Herstellung von Flächenbelägen, Mauern, Treppen oder sonstigen fest mit dem Boden verbauten Bauwerken eingesetzt.

Beispielsweise in urbanen Gebieten sind häufig große Bereiche der Oberfläche als begehbare oder befahrbare Verkehrsflächen wie Straßen, Wege, Plätze oder Parkplätze ausgebildet und mit aus derartigen Betonsteinen, insbesondere Pflastersteinen oder -platten gebildeten Flächenbelägen bedeckt. Die Betonsteine bzw. Pflastersteine aus Beton werden vorzugsweise auf einer Bettungsschicht des Untergrundes im Verbund verlegt, und zwar derart, dass zwischen benachbarten Pflaster- bzw. Formsteinen Fugen entstehen. Die Fugen werden mit geeigneten, meist sandartigen Fugenmaterialien verfüllt. Solche, in Form von Pflastern ausgebildete Flächenbeläge sind aus dem Stand der Technik hinreichend bekannt.

Bei allen mit einem Flächenbelag versehenen Flächen muss darauf geachtet werden, dass das auf die Oberfläche des Flächenbelags auftreffende Niederschlagswasser möglichst effektiv und ausreichend abgeführt wird. Bei den oberhalb genannten Pflastern aus Formsteinen erfolgt das Abführen des auftreffenden Niederschlagswassers in der Regel durch Versickern, wobei das Niederschlagswasser je nach Beschaffenheit der Formsteine, insbesondere je nach Art des zur Herstellung der Formsteine verwendeten Betons, lediglich über einen Versickerungsweg durch die Fugen oder aber über einen Versickerungsweg durch die Fugen und die Formsteine selbst versickern kann.

Aus der DE 10 2012 100 616 B4 ist beispielsweise bereits ein Flächenbelag aus zweischichtig ausgebildeten Formsteinen bekannt, welche unterhalb einer im Wesentlichen wasserundurchlässigen Schicht an der Oberfläche eine wasseraufnehmende, wasserdurchlässige Schicht aufweisen. Aufgrund der wasserdurchlässigen Ausbildung der unteren Schicht kann das Niederschlagswasser sowohl über die Fugen als auch zumindest teilweise über die wasserdurchlässige Schicht in Richtung der Bettungsschicht nach unten abfließen und trifft dadurch näherungsweise flächig auf der Bettungsschicht auf, wodurch ein so genanntes Verblocken der Fugen reduziert werden kann.

Auch gilt es bei großflächig angelegten und mit Flächenbelägen versehenen Verkehrsflächen aus städteplanerischer Sicht zu beachten, dass derartige Verkehrsflächen insbesondere in den Sommermonaten zu einem erheblichen Anteil zu einer überdurchschnittlichen innerstädtischen Erwärmung beitragen. Über die tagsüber auftreffende Sonneneinstrahlung werden die Flächenbeläge aufgeheizt, speichern diese Wärme und geben diese nachts als Wärmestrahlung wieder ab. Dieses Phänomen wird als "urbaner Hitzeinseleffekt" bezeichnet. Hierdurch kann in Stadtgebieten im Vergleich zu ländlichen Gebieten insbesondere nachts eine zusätzliche Erwärmung um mehrere Grad Celsius hervorgerufen werden. Um diesen urbanen "Hitzeinseleffekt" entgegenzuwirken, ist es bereits bekannt, eine gesteigerte Wasserverdunstung vorzusehen, da bekanntlich bei der Verdunstung von Wasser Verdunstungskälte entsteht. Daher ist es wünschenswert, eine erhöhte Verdunstungsrate auch über spezielle Flächenbeläge urbaner Verkehrsflächen zu erreichen.

Gemäß einem in Deutschland angedachten Entwässerungsplan ist zukünftiges Ziel der Erhalt des natürlichen Wasserhaushaltes in Siedlungsgebieten, um Schäden durch Starkregen einzugrenzen. Optimaler Weise sollen zwischen 34 % und 92 % des Niederschlagswassers demnach verdunsten und transpirieren und der Rest im Grund versickern, d.h. dem Grundwasser wieder zugeführt werden.

Daher besteht ein Bedarf an Flächenbelägen, die in der Lage sind, Wasser aufzunehmen und zu speichern und das zwischengespeicherte Wasser bei Wärmeeinwirkung über Verdunstung wieder an die Umgebung abzugeben.

Derartige Flächenbeläge sind bereits aus der US2014/0048542 A1 und der JP2006283447 A bekannt. Nachteilig ist bei derartigen Flächenbelägen jedoch eine spezifische Vorbereitung des Untergrundes erforderlich, welche mit einem deutlichen Mehraufwand und somit höheren Kosten verbunden sind.

Auch ist aus der EP 3 153 625 B1 bereits ein Betonstein und ein daraus hergestellter Flächenbelag bekannt. Der Betonstein weist ebenfalls einen mehrschichten Aufbau auf und ist zur Auflage auf eine Bettungsschicht eines Untergrundes und zum Verlegen im Verbund ausgebildet. Hierbei umfasst der Formstein zumindest eine entlang der Oberseite des Formsteins angeordnete wasserundurchlässige, erste Schicht und zumindest eine daran unmittelbar anschließende wasserdurchlässige, zweite Schicht sowie zumindest eine an die zweite Schicht anschließende dritte Schicht. Die dritte Schicht ist als wasserundurchlässige Schicht ausgebildet und auf der zur Auflage auf die Bettungsschicht vorgesehenen Unterseite des Betonsteins angeordnet und die zwischen der ersten und dritten Schicht angeordnete zweite Schicht ist zur Aufnahme und Speicherung von Wasser ausgebildet. Die Wasserundurchlässigkeit der dritten Schicht führt dazu, dass sich in der zweiten Schicht Staunässe bildet und es zu einer Übersättigung der zweiten Schicht kommen kann. Nachteilig wird dadurch das Einsetzen des Verdunstungseffektes zeitlich verzögert oder setzt bei einer zu geringen Erwärmung des Betonsteins nur bedingt ein. Weiterhin nachteilig sind die Verdunstungseigenschaften eines derartigen Betonsteins aufgrund der wasserundurchlässigen dritten Schicht daher begrenzt. Auch kann besonders nachteilig die Bildung von Staunässe bei einem Frost- / Tauwechsel zu einer Beschädigung des Betonsteins führen.

Ausgehend davon ist es Aufgabe der Erfindung, ein Verfahren zur Herstellung eines Betonsteins, insbesondere eines Pflastersteins aus Beton anzugeben, dass die Nachteile des Standes der Technik beseitigt und welches die Herstellung eines Betonsteins ermöglicht, der auch zur Aufnahme von Feuchtigkeit aus dem Bettungsmaterial unterhalb des Betonsteins ausgebildet ist. Die Aufgabe wird durch ein Verfahren zur Herstellung eines Betonsteins gemäß Patentanspruch 1 gelöst.

Betonsteine im Sinne der Erfindung können insbesondere Pflastersteine und Platten aus Beton sein, welche im Verbund auf einer Bettungsschicht verlegbar sind.

Bei dem erfindungsgemäßen Verfahren zur Herstellung eines Betonsteins umfassend zumindest einen, mehrschichtig ausgebildeten Betonsteinkörper mit zumindest einer ebenen Betonsteinunterseite und einer dieser gegenüberliegenden im Wesentlichen flachen Betonsteinoberseite, wobei der Betonsteinkörper zumindest eine die Betonsteinoberseite bildende erste Betonschicht aus Vorsatzbeton, zumindest eine an die erste Betonsteinschicht anschließende, wasserdurchlässige zweite Betonsteinschicht aus haufwerksporigem Kernbeton sowie eine an die zweite Betonsteinschicht unmittelbar anschließende dritte Betonsteinschicht aufweist, wobei die dritte Betonsteinschicht die Betonsteinunterseite bildet, die zur Auflage auf einer Bettungsschicht eines Untergrundes vorgesehen ist, und wobei die zwischen der ersten und dritten Betonsteinschicht angeordnete zweite Betonsteinschicht zur Aufnahme und Speicherung von Wasser ausgebildet ist, wird nach Bereitstellung einer Schalung in einem ersten Schritt zur Herstellung der dritten Betonsteinschicht mit einer im Vergleich zur zweiten Betonsteinschicht geringeren Wasserdurchlässigkeit feiner splitt- und/oder sandreicher Beton in die Schalung eingebracht, anschließend wird in einem zweiten Schritt zur Herstellung der wasserdurchlässigen zweiten Betonsteinschicht zusätzlich der haufwerksporige Kernbeton in die Schalung eingebracht und in einem dritten Schritt wird zur Herstellung der ersten Betonsteinschicht der Vorsatzbeton in die Schalung eingebracht, wobei das eingebrachte Betonmaterial anschließend verdichtet wird. Unter der Herstellung einer wasserdurchlässigen Schicht mit einer geringeren Wasserdurchlässigkeit wird im erfindungsgemäßen Sinne eine Betonsteinschicht verstanden, bei der Wasser zwar durch diese Schicht hindurchdringen kann, jedoch zeitverzögert und/oder im Vergleich zu einer wasserdurchlässigen Betonsteinschicht mit normaler oder höherer Wasserdurchlässigkeit mit einer verminderten oder reduzierten Geschwindigkeit. Auch ist diese Schicht an sich nicht zur Aufnahme und Speicherung von Wasser ausgebildet. Besonders vorteilhaft wird dadurch das Entstehen von Staunässe in der zweiten Betonsteinschicht vermieden, d.h. die von der zweiten wasserdurchlässigen Betonsteinschicht aufgenommene Wassermenge ist dadurch einstellbar bzw. besser regulierbar, und zwar derart, dass verbesserte Verdunstungseigenschaften des Betonsteins bzw. Betonpflastersteins entstehen. Auch wird hierdurch effektiv eine Beschädigung des Betonsteins bei Auftreten von Staunässe und einem Frost-/Tauwechsel vermieden. Es ergibt sich aufgrund der wasserdurchlässigen Ausbildung der dritten Betonsteinschicht noch der weitere Vorteil, dass im Bettungsmaterial unterhalb des Betonsteins befindliche Feuchtigkeit bedingt durch den Kapillareffekt über die dritte Schicht in den Betonstein gesaugt werden kann. Hierdurch wird die Verdunstungsmenge aus dem Betonsteins in die Atmosphäre zusätzlich erhöht.

Nach dem Verdichten des eingebrachten Betonmaterials wird die Schalung bzw. Form entfernt und anschließend das verdichtete Betonmaterial vorzugsweise in einer Trockenkammer ausgehärtet, wobei das verdichtete Betonmaterial nach dem Entfernen der Schalung bereits die Form und Abmessungen des Betonsteins bzw. Pflastersteins aus Beton aufweist.

Durch die erfindungsgemäße Herstellung der zweiten Betonsteinschicht aus einem haufwerksporigen Kernbeton ist eine optimale Aufnahme und Speicherung von Wasser im Betonstein möglich.

In einer bevorzugten Ausführungsvariante werden der in die Schalung eingebrachte feine splitt- und/oder sandreiche Beton und der haufwerksporige Kernbeton vor dem Einbringen des Vorsatzbetons in einem Zwischenschritt vorverdichtet.

Weiterhin vorteilhaft werden der feine splitt- und/oder sandreiche Beton mit ersten Betonverteilermittel dünnflächig und anschließend der haufwerksporige Kernbeton mit einem zweiten Betonverteilermittler dickflächig darüber in die Schalung eingebracht sowie die eingebrachten beiden Betonschichten mittels eines Stempels und/oder Rüttelvibration in der Schalung vorverdichtet.

Abhängig von der gewünschten Wasserdurchlässigkeit kann dem feinen splitt- und/oder sandreichen Beton auch noch grobkörnig zerkleinertes Steinmaterial zugesetzt werden. Durch die Verwendung eines feinen splitt- und/oder sandreichen Betonmaterials mit ggf. einem grobkörnigeren Splittanteil zur Herstellung der dritten Betonsteinschicht wird eine geringe Wasserdurchlässigkeit erreicht, wobei der Grad dessen durch die jeweilige Mischung zumindest teilweise durch den zugegebenen Anteil an Sand und/oder Splitt und/oder die jeweils verwendete Körnung einstellbar ist. Vorteilhaft entstehen bei dem genannten Betonmaterial und entsprechend gewählten Bindemittelgehalt in der dritten Betonsteinschicht kleine Poren und/oder Hohlräume, die eine Kapillarwirkung erzeugen. Aufgrund dieser Kapillarwirkung kann beispielsweise über die dritte Betonsteinschicht auch noch in der Bettungsschicht vorhandene Feuchtigkeit der zweiten Betonsteinschicht zugeführt werden, wodurch die Verdunstungseigenschaften des Betonsteins noch weiter verbessert werden können.

In einer Weiterbildung der Erfindung wird die erste Betonsteinschicht aus teilweise wasserdurchlässigen oder wasserundurchlässigen Vorsatzbeton hergestellt. Durch die Herstellung einer wasserdurchlässigen Vorsatzbetonschicht kann auch über die erste Betonsteinschicht der zweiten, wasserspeichernden Betonsteinschicht Niederschlagswasser zugeführt werden oder auch im Verdunstungsfall wieder entweichen. Die wasserundurchlässige Ausgestaltung der Vorsatzbetonschicht ermöglicht die gezielte Zuführung des Niederschlagswassers über die Fugen bzw. das darin befindliche Fugenmaterial, so dass besonders vorteilhaft auch noch eine effektive Filterung des Niederschlagswassers über diesen Versickerungsweg möglich ist.

Weiterhin vorteilhaft kann die dritte Betonsteinschicht mit einer Schichtdicke zwischen 3% und 15% der Gesamthöhe des Betonsteinkörpers, bevorzugt zwischen 3% und 8% der Gesamthöhe des Betonsteinkörpers hergestellt werden. Insbesondere kann die dritte Betonsteinschicht mit einer Schichtdicke zwischen 3 mm und 10 mm, vorzugsweise zwischen 3 mm und 8 mm hergestellt werden.

In einer bevorzugten Ausführungsvariante wird die zweite Betonsteinschicht mit einer Schichtdicke zwischen 60% und 90% der Gesamthöhe des Betonsteinkörpers, bevorzugt zwischen 70% und 85% der Gesamthöhe des Betonsteinkörpers hergestellt. Die zweite Betonsteinschicht bildet damit einen Großteil des Betonsteinkörpers aus, so dass eine hohe Wassermenge darin speicherbar und wieder abgebbar ist.

Vorteilhaft wird der Betonstein einstückig oder einteilig hergestellt, d.h. alle drei Betonsteinschichten werden in einem Herstellungsverfahren in Form eines Gesamtsteins hergestellt.

In einer Weiterbildung der Erfindung wird die dritte Betonsteinschicht mit einer Wasserdurchlässigkeit hergestellt, die im Vergleich zur Wasserdurchlässigkeit der zweiten Betonsteinschicht um wenigstens 30%, vorzugsweise um 50% reduziert ist. Hierdurch wird eine ausreichende Sättigung der zweiten Betonsteinschicht mit Niederschlagswasser gewährleistet, jedoch eine Übersättigung dessen effektiv verhindert. Die Verdunstungseigenschaften des Betonsteins werden damit deutlich verbessert.

In einer Ausführungsvariante der Erfindung wird in die erste Betonsteinschicht ein Photokatalysator wie beispielsweise Titandioxid mit eingearbeitet. Die Oberfläche des Betonsteins ist damit zur photokatalytischen Luftreinigung ausgebildet. Besonders vorteilhaft können durch Bestrahlung mit Licht, vorzugsweise Sonnenlicht in der Umgebungsluft vorhandene Schadgase wie beispielsweise Stickoxide oder flüchtige organische Stoffe oxidiert und damit der Luft entzogen werden.

Die Ausdrucke "näherungsweise", "im Wesentlichen" oder "etwa" bedeuten im Sinne der Erfindung Abweichungen vom jeweils exakten Wert um +/- 10%, bevorzugt um +/- 5% und/oder Abweichungen in Form von für die Funktion unbedeutenden Änderungen. Weiterbildungen, Vorteile und Anwendungsmöglichkeiten der Erfindung ergeben sich auch aus der nachfolgenden Beschreibung von Ausführungsbeispielen und aus den Figuren. Auch wird der Inhalt der Ansprüche zu einem Bestandteil der Beschreibung gemacht.

Die Erfindung wird im Folgenden anhand der Figuren an Ausführungsbeispielen näher erläutert. Es zeigen:
- Fig. 1: eine perspektivische, Ansicht eines gemäß dem erfindungsgemäßen Verfahren hergestellten Betonsteins,
- Fig. 2: einen schematischen Schnitt durch den Betonstein gemäß Figur 1,
- Fig. 3: einen schematischen Schnitt durch einen Flächenbelagabschnitt hergestellt unter Verwendung der Betonsteine gemäß der Figuren 1 und 2,
- Fig. 4: einen schematischen und vergrößert dargestellten Schnitt durch den Flächenbelagabschnitt gemäß Figur 3 zur Erläuterung des Versickerungswegs und
- Fig. 5: einen schematischen und vergrößert dargestellten Schnitt analog zu Figur 4 mit eingezeichnetem Verdunstungsweg.

Für gleiche oder gleich wirkende Elemente der Erfindung werden in den Figuren identische Bezugszeichen verwendet. Ferner werden der Übersichtlichkeit halber nur Bezugszeichen in den einzelnen Figuren dargestellt, die für die Beschreibung der jeweiligen Figur erforderlich sind.

In Figur 1 ist beispielhaft eine perspektivische Ansicht eines gemäß dem erfindungsgemäßen Verfahren hergestellten Betonsteins 1 und in Figur 2 ein schematischer Schnitt entlang einer parallel zur Mittenlängsachse MLA und der Längsachse LA des Betonsteins 1 verlaufenden Schnittebene dargestellt.

Der Betonstein 1 ist vorzugsweise in Form eines im Verbund verlegbaren Flächenelementes zur Erstellung eines Flächenbelages ausgebildet. Im vorliegenden werden unter Betonstein oder Betonplatte im Wesentlichen baugleiche Elemente verstanden, die zur Erstellung eines Flächenbelages in an sich bekannter Weise verwendbar sind. Diese werden abhängig von gewählten Verlegemuster miteinander verzahnt und oberflächenbündig zueinander verlegt, so dass ein vorzugsweise ebener Flächenbelag 10 entsteht.

Ein gemäß dem erfindungsgemäßen Verfahren hergestellter Betonstein 1 umfasst zumindest einen mehrschichtig ausgebildeten Betonsteinkörper 2 mit zumindest einer ebenen Betonsteinunterseite 2.1 und einer dieser gegenüberliegenden im Wesentlichen flachen Betonsteinoberseite 2.2, welche vorzugsweise die Trittfläche bzw. befahrbare Fläche oder auch Verkehrsfläche bildet. Die konkrete Ausgestaltung der seitlichen Flächenabschnitte des Betonsteins 1 ist für die Erfindung nicht relevant, d.h. die konkrete Querschnittsform des Betonsteins 1 kann nahezu beliebig gewählt werden, ohne dass hierdurch der Erfindungsgedanke verlassen wird.

Im vorliegenden Ausführungsbeispiel ist der Betonstein 1 quaderförmig ausgebildet und weist jeweils zwei gleichflächige und einander gegenüberliegende Betonsteinseiten 2.3, 2.4 auf. Die Betonsteinunterseite 2.1 und die Betonsteinoberseite 2.2 verlaufen senkrecht bzw. näherungsweise senkrecht zu der Mittellängsachse MLA des Betonsteinkörper 2 bzw. Betonstein 1, wobei die Betonsteinseiten 2.4 senkrecht und die Betonsteinseiten 2.3 parallel zu der Längsachse LA des Betonsteinkörper 2 bzw. Betonstein 1 orientiert sind.

Der mehrschichtige Betonsteinkörper 2 umfasst zumindest eine die Betonsteinoberseite 2.2 bildende erste Betonsteinschicht 2a, zumindest eine an die erste Betonsteinschicht 2a anschließende, wasserdurchlässige zweite Betonsteinschicht 2b sowie eine an die zweite Betonsteinschicht 2b unmittelbar anschließende dritte Betonsteinschicht 2c, wobei die die dritte Betonsteinschicht 2c die Betonsteinunterseite 2.1 bildet, die zur Auflage auf einer Bettungsschicht 3 eines Untergrundes vorgesehen ist, und wobei die zwischen der ersten und dritten Betonsteinschicht 2a, 2c angeordnete zweite Betonsteinschicht 2b zur Aufnahme und Speicherung von Wasser ausgebildet ist.

Die dritte Betonsteinschicht 2c ist erfindungsgemäß wasserdurchlässig hergestellt, wobei die dritte Betonsteinschicht 2c im Vergleich zur zweiten Betonsteinschicht 2 eine geringere Wasserdurchlässigkeit aufweist. Unter einer wasserdurchlässigen Schicht mit geringer Wasserdurchlässigkeit wird im vorliegenden Zusammenhang eine Betonsteinschicht verstanden, durch die Wasser transportiert oder durchgeleitet werden kann, jedoch zeitverzögert und/oder im Vergleich zur zweiten, wasserdurchlässigen Betonsteinschicht 2b mit verminderten oder reduzierten Flussgeschwindigkeit.

Das erfindungsgemäße Verfahren zu Herstellung bzw. Fertigung des Betonsteins 1 mit verbesserten Verdunstungseigenschaften kann mittels industrieller Herstellungsverfahren erfolgen, bei denen Betonsteine, vorzugsweise lagenweise, d.h. mehrere Betonsteine gleichzeitig in einer Lage, prozessgesteuert hergestellt werden.

Zunächst wird im Rahmen des erfindungsgemäßen Herstellungsverfahrens eine an sich bekannte Betonschalung zur Herstellung von Betonsteinen 1, insbesondere Pflastersteinform oder Plattenform bereitgestellt.

Nach Bereitstellung der Schalung bzw. Form wird in einem ersten Schritt zur Herstellung der zumindest teilweise wasserdurchlässigen dritten Betonsteinschicht 2c feiner splitt- und/oder sandreicher Beton in die Schalung bzw. Form eingebracht und in einem zweiten Schritt zur Herstellung der wasserdurchlässigen zweiten Betonsteinschicht 2b zusätzlich haufwerksporiger Kernbeton in die Schalung bzw. Form eingebracht. Schließlich wird in einem dritten Schritt zur Herstellung der ersten Betonsteinschicht 2a Vorsatzbeton in die Schalung bzw. Form eingebracht, wobei das eingebrachte Betonmaterial anschließend verdichtet wird. Nach dem Verdichten wird die Schalung bzw. Form entfernt, wobei der verdichtete Betonstein 1 auf einer Auflage- und Halteplatte verbleibt. Die Aushärtung des verdichteten Betonsteins 1 findet vorzugsweise in einer Trockenkammer statt. Vorzugsweise wird der in die Schalung eingebrachte feine splitt - und/oder sandreiche Beton und der haufwerksporige Kernbeton vor dem Einbringen des Vorsatzbetons in einem Zwischenschritt vorverdichtet. Insbesondere können der feine splitt- und/oder sandreiche Beton mit einem ersten Betonverteilermittel dünnflächig und anschließend der haufwerksporige Kernbeton mit einem zweiten Betonverteilermittler dickflächig darüber in die Schalung eingebracht werden sowie die eingebrachten Betonschichten mittels eines Stempels und/oder Rüttelvibration der Auflage- und Halteplatte in der Schalung bzw. Form vorverdichtet werden. Das Absenken des Stempels auf das in die Schalung bzw. Form eingebrachte Betonmaterial und das anschließende Beaufschlagen mit einem Rüttelstoß seitens der Auflage- und Halteplatte wird auch als "Zwischensenken" bezeichnet. Im Nachgang dazu wird der Stempel erneut angehoben und der Vorsatzbeton in die Schalung bzw. Form eingebracht und dann der Stempel wieder erneut abgesenkt, um das in der Schalung bzw. Form befindliche Betonmaterial erneut zu verdichten. Auch hier erfolgt vorzugsweise ein erneuter Rüttelstoß, der über die Auflage- und Halteplatte auf das Betonmaterial übertragen wird. Dieser Arbeitsvorgang wird auch als "Endverdichten" bezeichnet.

Die dritte Betonsteinschicht 2c wird vorzugsweise aus einem feinen splitt- und/oder sandreichen Betonmaterial hergestellt, welcher eine zumindest mittelmäßige Wasserdurchlässigkeit aufweist. Ggf. kann noch ein grobkörniger Splittanteil zugesetzt werden.

Der Betonstein 1 bzw. der Betonsteinkörper 2 werden mit einer Gesamthöhe H hergestellt, welche vorzugsweise der Summe der Schichtdicken Da, Db, Dc der ersten bis dritten Betonsteinschichten 2a, 2b, 2c entspricht. Im vorliegenden Ausführungsbeispiel weist die erste Betonsteinschicht 2a eine erste Schichtdicke Da, die zweite Betonsteinschicht 2b eine zweite Schichtdicke Db und die dritte Betonsteinschicht 2c eine dritte Schichtdicke Dc auf.

Erfindungsgemäß beträgt die dritte Schichtdicke Dc der dritten Betonsteinschicht 2c zwischen 3 mm und 15 mm, vorzugsweise zwischen 3 mm und 8 mm. Bezogen auf die Gesamtschichtdicke H des Betonsteins die dritte Schichtdicke Dc aufweist zwischen 3% und 15% der Gesamthöhe H des Betonsteinkörper 2, vorzugsweise zwischen 3% und 10% der Gesamthöhe H des Betonsteinkörper 2.

Zur optimalen Aufnahme und Speicher von Wasser beträgt die zweite Schichtdicke Db der zweiten Betonsteinschicht 2b zwischen 60% und 90% der Gesamthöhe H des Betonsteinkörper 2, bevorzugt zwischen 70% und 85% der Gesamthöhe H des Betonsteinkörper 2.

Die zweite Schichtdicke Db der zweiten Betonsteinschicht 2b beträgt beispielsweise im vorliegenden Ausführungsbeispiel ca. 80% der Gesamthöhe H des Formsteins 1. Ausgehend von einer Gesamthöhe H von beispielweise 10 cm beträgt die erste Schichtdicke Da beispielsweise 1,5 cm, die zweite Schichtdicke Db beispielsweise 8 cm und die dritte Schichtdicke Dc beispielsweise 0,5 cm.

Die erste, die Betonsteinoberseite 2.2 bildende Betonsteinschicht 2a wird aus einem wasserdurchlässigen oder wasserundurchlässigen Vorsatzbeton hergestellt, wobei als wasserundurchlässiges Vorsatzbeton ein gefügedichtes, undurchlässiges Betonmaterial verwendet wird. An die erste Betonsteinschicht 2a schließt sich vorzugsweise unmittelbar die zweite Betonsteinschicht 2b an, welche aus einem haufwerksporigen Kernbeton mit einem großen Anteil an Fein- und Mikroporen hergestellt wird. Diese haufwerksporige Betonschicht 2b unterstützt die Aufnahme und Speicherung von Wasser und ermöglicht damit ein Eindringen von Wasser über die Betonsteinseiten 2.3, 2.4 in die zweite Betonsteinschicht 2b. Unter thermischen Bedingungen, die eine Verdunstung von Wasser begünstigen, kann das in der zweite Betonsteinschicht 2b zwischengespeicherte Wasser wieder nach außen abgegeben werden, und zwar in Dampfform wiederum über die Betonsteinseiten 2.3, 2.4 und/oder bei einer wasserdurchlässigen Ausbildung der ersten Betonsteinschicht 2a über diese aus dem Betonstein 1 entweichen bzw. an die Umgebung abgegeben werden.

Im dargestellten Ausführungsbeispiel weist der Betonsteins 1 so genannte Abstandshalter bzw. Abstandsnasen 4 auf, welche beim Verlegen der Betonstein 1 im Verbund gleichmäßige Fugen 5 in annähernd gleichmäßiger Breite gewährleisten und für eine Mindestbreite der Fugen 5 sorgen.

In der Figur 3 ist beispielhaft ein Schnitt durch einem mittels erfindungsgemäß ausgebildeter Betonsteine 1 gebildeter Flächenbelag 10 dargestellt. Der Flächenbelag 10 umfasst eine Vielzahl von auf einer Bettungsschicht 3 eines Untergrundes im Verbund verlegter mehrschichtig ausgebildeter Betonsteine 1. Die zur Herstellung des Flächenbelages 10 verwendeten Betonsteine 1 sind erfindungsgemäß dreischichtig ausgebildet und weisen jeweils eine erste, eine zweite und eine dritte Betonsteinschicht 2a, 2b, 2c auf. Zwischen benachbarten Betonsteinen 1 des Flächenbelags 10 sind Fugen 5 ausgebildet, welche mit einem Fugenmaterial 6 befüllt sind und einen Versickerungsweg zum Ableiten von Niederschlagswasser von der der Bettungsschicht 3 abgewandten Oberfläche des Flächenbelags 10 bilden. Bei der Bettungsschicht 3 handelt es sich um eine herkömmliche Bettungsschicht, die im Wesentlichem aus einem Materialgemisch mit einer Korngröße von 0,1 mm bis 5 mm besteht. Nach dem Verlegen der Betonsteine 1 im Verbund wird das Fugenmaterial 6 trocken in die Fugen 5 eingefegt. Im Anschluss daran wird der Flächenbelag 10 abgerüttelt und ggf. nochmals nachverfugt, d.h. weitere Fugenmaterial 6 in noch nicht vollständig gefüllte Fugen 6 eingefüllt. Dieser Vorgang kann nochmals nach einer bestimmten Zeit wiederholt werden.

Das Fugenmaterial 7 des vorliegenden Ausführungsbeispiels besteht beispielsweise aus einem Gemisch aus einem Sandanteil, einem Feinanteil und einem künstlichen Molekularsieb und bildet damit eine Filterschicht zur Entfernung von Schadstoffen aus dem Niederschlagswasser. Alternativ kann jedoch auch herkömmliches Fugenmaterial Verwendung finden, sofern keine Schadstofffilterung gewünscht ist.

Zur Veranschaulichung des an dem Flächenbelag 10 stattfindenden Wasserkreislaufs ist in den Figuren 4 und 5 jeweils ein Ausschnitt des Flächenbelages 10 in einer Schnittdarstellung dargestellt, wobei in Figur 4 der Versickerungs- und Aufnahmeweg für Niederschlagswasser und in Figur 5 der Verdunstungsweg für im Betonstein 1 und dort insbesondere in der zweiten Betonsteinschicht 2b zwischengespeichertes Niederschlagswasser angedeutet ist.

Niederschlagswasser trifft auf der Oberfläche des Flächenbelages 10 auf der ersten Betonsteinschicht 2a der Betonsteine 1 auf und sickert vorzugsweise über die Fugen 5 in das Fugenmaterial 6 durch, wobei bei einer zumindest teilweisen wasserdurchlässigen Ausbildung der ersten Betonsteinschicht 2a auch das Niederschlagswasser von dieser geführt wird. Unabhängig davon gelangt zumindest ein Teil des sich in Richtung der Bettungsschicht 4 bewegenden, versickernden Niederschlagswassers vom Fugenmaterial 6 in die zweite Betonsteinschicht 2b, welche vorzugsweise schwammartig das Wasser aufsaugt. Vorzugsweise erfolgt dabei die Zuführung über die an das Fugenmaterial 7 angrenzenden Betonsteinseiten 2.3, 2.4. Der Versickerungs- bzw. Transportweg des Niederschlagswassers ist beispielhaft in Figur 4 mittels schwarzer Pfeile angedeutet. Durch die erfindungsgemäße zumindest teilweise wasserdurchlässige Ausbildung der dritten Betonsteinschicht 2c kann auch ein Teil des in der zweiten Betonsteinschicht 2b aufgenommenen Niederschlagswassers in die Bettungsschicht 3 bzw. den Untergrund abgeführt werden, so dass eine optimale Wasserführung erreicht wird. Insbesondere wird hierdurch eine Übersättigung der zweiten Betonsteinschicht 2b mit Niederschlagswasser vermieden, welche die Verdunstungseigenschaften verschlechtern würde.

Das in der zweiten Betonsteinschicht 2b der Betonsteine 1 zwischengespeicherte Niederschlagswasser kann daher aufgrund erfindungsgemäßen Ausbildung der dritten Betonsteinschicht 2c unter entsprechenden Bedingungen, beispielsweise bei Erwärmung des Flächenbelages 10 durch Sonneneinstrahlung, deutlich besser verdunsten als bei aus dem Stand der Technik bekannten Betonsteinen 3, welche eine wasserundurchlässige dritte Betonsteinschicht vorsehen. Das verdunstende Wasser gelangt in Form von Wasserdampf aus der zweiten Betonsteinschicht 2b des Betonsteins 1 entweder über das Fugenmaterial 6 und/oder über die wasserdurchlässig ausgebildete erste Betonsteinschicht 2a an die Oberfläche, wo es in die darüber liegende Luft abgegeben wird. Ein möglicher Verdunstungsweg des Wassers ist in Figur 5 durch Doppelpfeile angedeutet.

Über die Verdunstung kann einerseits durch die dabei entstehende Verdunstungskälte beispielsweise einem urbanen Hitzeinseleffekt entgegenwirkt und andererseits der natürliche Wasserkreislauf unterstützt und damit der urbane Wasserhaushalt verbessert werden. Das Flächenmaterial 10 eignet sich insbesondere dazu einen wirksamen Beitrag zu einer umweltschonenden Entwässerungsplanung zu leisten, insbesondere eine Evapotranspiration zwischen 34 % und 92 % des Niederschlagswassers zu erreichen.

Auch ist aufgrund des in der dritten Betonsteinschicht 2c erzeugten Kapillareffektes eine Zuführung von Feuchtigkeit aus der Bettungsschicht 3 bzw. dem Untergrund in die zweite Betonsteinschicht 2b möglich, wodurch die Verdunstungseigenschaften des Betonsteins 1 zusätzlich verbessert, insbesondere die Verdunstungsrate erhöht wird.

Die erste, die Betonsteinoberseite 2.2 bildende Betonsteinschicht 2a kann in einer Ausführungsvariante aus einem Betonmaterial mit eingearbeiteten Photokatalysatoren wie beispielsweise Titandioxid hergestellt werden. Dem zur Herstellung der ersten Betonsteinschicht 2a vorgesehen Betonmaterial werden hierzu Nanopartikel aus Titandioxid (TiO2), vorzugsweise in Pulverform oder in flüssiger Form beigemischt. Durch die erste Betonsteinschicht 2a mit eingearbeiteten Photokatalysatoren dient als Photokatalysator, über welchen unter Sonneneinstrahlung eine photokatalytische Luftreinigung erfolgt.

Die Erfindung wurde voranstehend an Ausführungsbeispielen beschrieben. Es versteht sich, dass zahlreiche Änderungen sowie Abwandlungen möglich sind, ohne dass dadurch der der Erfindung in den Patentansprüchen zugrundeliegende Erfindungsgedanke verlassen wird.

### Bezugszeichenliste

- 1: Betonstein
- 2: Betonsteinkörper
- 2a: erste Betonsteinschicht
- 2b: zweite Betonsteinschicht
- 2c: dritte Betonsteinschicht
- 2.1: Betonsteinunterseite
- 2.2: Betonsteinoberseite
- 2.3: Betonsteinseite
- 2.4: Betonsteinseite
- 3: Bettungsschicht
- 4: Abstandshalter
- 5: Fugen
- 6: Fugenmaterial

- 10: Flächenbelag

- Da: Schichtdicke der ersten Betonsteinschicht
- Db: Schichtdicke der zweiten Betonsteinschicht
- Dc: Schichtdicke der dritten Betonsteinschicht
- H: Gesamthöhe des Betonsteins
- MLA: Mittenlängsachse
- LA: Längsachse

## Patentansprüche

1. Verfahren zur Herstellung eines Betonsteins (1) umfassend zumindest einen, mehrschichtig ausgebildeten Betonsteinkörper (2) mit zumindest einer ebenen Betonsteinunterseite (2.1) und einer dieser gegenüberliegenden im Wesentlichen flachen Betonsteinoberseite (2.2), wobei der Betonsteinkörper (2) zumindest eine die Betonsteinoberseite (2.2) bildende erste Betonsteinschicht (2a) aus Vorsatzbeton, zumindest eine an die erste Betonsteinschicht (2a) anschließende, wasserdurchlässige zweite Betonsteinschicht (2b) aus haufwerksporigem Kernbeton sowie eine an die zweite Betonsteinschicht (2b) unmittelbar anschließende dritte Betonsteinschicht (2c) aufweist, wobei die dritte Betonsteinschicht (2c) die Betonsteinunterseite (2.1) bildet, die zur Auflage auf einer Bettungsschicht (3) eines Untergrundes vorgesehen ist, und wobei die zwischen der ersten und dritten Betonsteinschicht (2a, 2c) angeordnete zweite Betonsteinschicht (2b) zur Aufnahme und Speicherung von Wasser ausgebildet ist, **dadurch gekennzeichnet, dass** nach Bereitstellung einer Schalung in einem ersten Schritt zur Herstellung der dritten Betonsteinschicht (2c) mit einer im Vergleich zur zweiten Betonsteinschicht (2b) geringeren Wasserdurchlässigkeit feiner splitt- und/oder sandreicher Beton in die Schalung eingebracht wird, bei dem in einem zweiten Schritt zur Herstellung der wasserdurchlässigen zweiten Betonsteinschicht (2b) zusätzlich der haufwerksporige Kernbeton in die Schalung eingebracht wird und bei dem in einem dritten Schritt zur Herstellung der ersten Betonsteinschicht (2a) der Vorsatzbeton in die Schalung eingebracht wird, wobei das eingebrachte Betonmaterial anschließend verdichtet wird.

2. Verfahren nach Anspruch 1, **dadurch gekennzeichnet, dass** der in die Schalung eingebrachte feine und/oder sandreiche Beton und der haufwerksporige Kernbeton vor dem Einbringen des Vorsatzbetons in einem Zwischenschritt vorverdichtet werden.

3. Verfahren nach Anspruch 1 oder 2, **dadurch gekennzeichnet, dass** der feine und/oder sandreiche Beton mit ersten Betonverteilermitteln dünnflächig und anschließend der haufwerksporige Kernbeton mit zweiten Betonverteilermitteln dickflächig darüber in die Schalung eingebracht werden sowie die eingebrachten Betonschichten mittels eines Stempels und/oder Rüttelvibration in der Schalung vorverdichtet werden.

4. Verfahren nach einem der vorhergehenden Ansprüche, **dadurch gekennzeichnet, dass** die erste Betonsteinschicht (2a) aus teilweise wasserdurchlässigen oder wasserundurchlässigen Vorsatzbeton hergestellt wird.

5. Verfahren nach einem der vorhergehenden Ansprüche, **dadurch gekennzeichnet, dass** die dritte Betonsteinschicht (2c) mit einer Schichtdicke (Dc) zwischen 3% und 15% der Gesamthöhe (H) des Betonsteinkörpers (2), bevorzugt zwischen 3% und 10% der Gesamthöhe (H) des Betonsteinkörpers (2) hergestellt wird.

6. Verfahren nach einem der vorhergehenden Ansprüche, **dadurch gekennzeichnet, dass** die dritte Betonsteinschicht (2c) mit einer Schichtdicke (Dc) zwischen 3 mm und 10 mm, vorzugsweise zwischen 3 mm und 8 mm hergestellt wird.

7. Verfahren nach einem der vorhergehenden Ansprüche, **dadurch gekennzeichnet, dass** die zweite Betonsteinschicht (2c) mit einer Schichtdicke (Db) zwischen 60% und 90% der Gesamthöhe (H) des Betonsteinkörpers (2), bevorzugt zwischen 70% und 85% der Gesamthöhe (H) des Betonsteinkörpers (2) hergestellt wird.

8. Verfahren nach einem der vorhergehenden Ansprüche, **dadurch gekennzeichnet, dass** der Betonstein einstückig oder einteilig hergestellt wird.

9. Verfahren nach einem der vorhergehenden Ansprüche, **dadurch gekennzeichnet, dass** die dritte Betonsteinschicht (2c) mit einer Wasserdurchlässigkeit hergestellt wird, die im Vergleich zur Wasserdurchlässigkeit der zweiten Betonsteinschicht (2b) um wenigstens 30%, vorzugsweise um 50% reduziert ist.

10. Verfahren nach einem der vorhergehenden Ansprüche, **dadurch gekennzeichnet, dass** in die erste Betonsteinschicht (2a) ein Photokatalysator wie beispielsweise Titandioxid mit eingearbeitet wird.

11. Verfahren nach einem der vorhergehenden Ansprüche, **dadurch gekennzeichnet, dass** die Schalung nach dem Verdichten des eingebrachten Betonmaterials entfernt wird.

12. Verfahren nach Anspruch 11, **dadurch gekennzeichnet, dass** nach dem Entfernen der Schalung das verdichtete Betonmaterial vorzugsweise in einer Trockenkammer ausgehärtet wird.

## Claims

1. A method for producing a concrete block (1) comprising at least one multi-layered concrete block body (2) having at least one even concrete block underside (2.1) and a substantially flat concrete block top side (2.2) opposite said underside, wherein the concrete block body (2) comprises at least one first concrete block layer (2a) which is made of face concrete and forms the concrete block top side (2.2), at least one water-permeable second concrete block layer (2b) which is made of no-fines core concrete and adjoins the first concrete block layer (2a), and a third concrete block layer (2c) which directly adjoins the second concrete block layer (2b), wherein the third concrete block layer (2c) forms the concrete block underside (2.1) which is provided for resting on a bed layer (3) of a subsoil, and wherein the second concrete block layer (2b) arranged between the first and third concrete block layers (2a, 2c) is designed to receive and store water, **characterised in that** after a formwork is provided, in a first step fine high-grit and/or high-sand concrete is introduced into the formwork to produce the third concrete block layer (2c) with a lower water permeability as compared to the second concrete block layer (2b), wherein the no-fines core concrete is additionally introduced into the formwork in a second step to produce the water-permeable second concrete block layer (2b), and wherein the face concrete is introduced into the formwork in a third step to produce the first concrete block layer (2a), wherein the introduced concrete material is then compacted.

2. The method according to claim 1, **characterised in that** the fine and/or high-sand concrete introduced into the formwork and the no-fines core concrete are precompacted in an intermediate step before introduction of the face concrete.

3. The method according to claim 1 or 2, **characterised in that** the fine and/or high-sand concrete is introduced into the formwork in a thinly spread manner using first concrete-spreading means and then the no-fines core concrete is introduced into the formwork thereabove in a thickly spread manner using second concrete-spreading means, and the introduced concrete layers are precompacted in the formwork by means of a ram and/or shaking vibration.

4. The method according to any one of the preceding claims, **characterised in that** the first concrete block layer (2a) is produced from partially water-permeable or water-impermeable face concrete.

5. The method according to any one of the preceding claims, **characterised in that** the third concrete block layer (2c) is produced with a layer thickness (Dc) between 3% and 15% of the total height (H) of the concrete block body (2), preferably between 3% and 10% of the total height (H) of the concrete block body (2).

6. The method according to any one of the preceding claims, **characterised in that** the third concrete block layer (2c) is produced with a layer thickness (Dc) between 3 mm and 10 mm, preferably between 3 mm and 8 mm.

7. The method according to any one of the preceding claims, **characterised in that** the second concrete block layer (2c) is produced with a layer thickness (Db) between 60% and 90% of the total height (H) of the concrete block body (2), preferably between 70% and 85% of the total height (H) of the concrete block body (2).

8. The method according to any one of the preceding claims, **characterised in that** the concrete block is produced in one piece or part.

9. The method according to any one of the preceding claims, **characterised in that** the third concrete block layer (2c) is produced with a water permeability which is reduced by at least 30%, preferably by 50%, in comparison with the water permeability of the second concrete block layer (2b).

10. The method according to any one of the preceding claims, **characterised in that** a photocatalyst such as titanium dioxide is incorporated into the first concrete block layer (2a).

11. The method according to any one of the preceding claims, **characterised in that** the formwork is removed after the introduced concrete material has been compacted.

12. The method according to claim 11, **characterised in that** the compacted concrete material is preferably set in a drying chamber after the formwork has been removed.

## Revendications

1. Procédé, destiné à fabriquer un parpaing (1) comprenant au moins un corps de parpaing (2), conçu en plusieurs couches, pourvu d'au moins une face inférieure de parpaing (2.1) plane et d'une face supérieure de parpaing (2.2) sensiblement plate, opposée à celle-ci, le corps de parpaing (2) comportant au moins une première couche de parpaing (2a) en béton de parement, constituant la face supérieure de parpaing (2.2), au moins une deuxième couche de parpaing (2b) en béton de masse de structure caverneuse, perméable à l'eau, se raccordant sur la première couche de parpaing (2a), ainsi qu'une troisième couche de parpaing (2c), se raccordant directement sur la deuxième couche de parpaing (2b), la troisième couche de parpaing (2c) constituant la face inférieure de parpaing (2.1) qui est prévue pour être posée sur une couche de ballast (3) d'un sol et la deuxième couche de parpaing (2b) placée entre la première et la troisième couche de parpaing (2a, 2c) étant conçue pour absorber et pour stocker de l'eau, **caractérisé en ce qu'**après la mise à disposition d'un coffrage, dans une première étape pour la fabrication de la troisième couche de parpaing (2c) d'une perméabilité à l'eau plus faible en comparaison de la deuxième couche de parpaing (2b), l'on introduit dans le coffrage du béton fin, plus riche en gravier et /ou plus riche en sable, lors duquel, dans une deuxième étape, pour la fabrication de la deuxième couche de parpaing (2b) perméable à l'eau, l'on introduit additionnellement dans le coffrage le béton de masse, de structure caverneuse, et lors duquel, dans une troisième étape, pour la fabrication de la première couche de parpaing (2a), l'on introduit dans le coffrage le béton de parement, la matière à base de béton introduite étant ensuite compactée.

2. Procédé selon la revendication 1, **caractérisé en ce que**, dans une étape intermédiaire, l'on précompacte le béton fin et / ou riche en sable et le béton de masse de structure caverneuse introduit dans le coffrage, avant d'introduire le béton de parement.

3. Procédé selon la revendication 1 ou 2, **caractérisé en ce que** l'on introduit dans le coffrage le béton fin et /ou riche en sable en couche mince avec des premiers moyens distributeurs de béton et ensuite par-dessus le béton de masse, de structure caverneuse en couche épaisse, avec des deuxièmes moyens distributeurs de béton et l'on précompacte dans le coffrage les couches de béton introduites au moyen d'un tampon et / ou d'une vibration par secousses.

4. Procédé selon l'une quelconque des revendications précédentes, **caractérisé en ce que** l'on fabrique la première couche de parpaing (2a) en béton de parement partiellement perméable à l'eau ou imperméable à l'eau.

5. Procédé selon l'une quelconque des revendications précédentes, **caractérisé en ce que** l'on fabrique la troisième couche de parpaing (2c) avec une épaisseur de couche (Dc) comprise entre 3 % et 15% de la hauteur totale (H) du corps parpaing (2), de préférence comprise entre 3 % et 10 % de la hauteur totale (H) du corps de parpaing (2).

6. Procédé selon l'une quelconque des revendications précédentes, **caractérisé en ce que** l'on fabrique la troisième couche de parpaing (2c) avec une épaisseur de couche (Dc) comprise entre 3 mm et 10 mm, de préférence comprise entre 3 mm et 8 mm.

7. Procédé selon l'une quelconque des revendications précédentes, **caractérisé en ce que** l'on fabrique la deuxième couche de parpaing (2c) avec une épaisseur de couche (Db) comprise entre 60 % et 90 % de la hauteur totale (H) du corps de parpaing (2), de préférence comprise entre 70 % et 85 % de la hauteur totale (H) du corps de parpaing (2).

8. Procédé selon l'une quelconque des revendications précédentes, **caractérisé en ce que** l'on fabrique le parpaing en monobloc ou d'une seule pièce.

9. Procédé selon l'une quelconque des revendications précédentes, **caractérisé en ce que** l'on fabrique la troisième couche de parpaing (2c) avec une perméabilité à l'eau qui est réduite d'au moins 30 %, de préférence de 50 % en comparaison de la perméabilité à l'eau de la deuxième couche de parpaing (2b).

10. Procédé selon l'une quelconque des revendications précédentes, **caractérisé en ce que** l'on incorpore dans la première couche de parpaing (2a) un photo-catalyseur, comme par exemple un dioxyde de titane.

11. Procédé selon l'une quelconque des revendications précédentes, **caractérisé en ce que** l'on retire le coffrage après le compactage de la matière à base de béton introduite.

12. Procédé selon la revendication 11, **caractérisé en ce qu'**après avoir retiré le coffrage, l'on fait solidifier la matière à base de béton de préférence dans une chambre de séchage.
